# EUROPÄISCHE PATENTSCHRIFT

(11) **EP 1 874 556 B1**
(45) Veröffentlichungstag und Bekanntmachung des Hinweises auf die Patenterteilung: **29.12.2010**
(21) Anmeldenummer: 06723127.4
(22) Anmeldetag: 27.02.2006
(51) Int. Cl.: B42D 15/10

(54) **BUCHARTIGES DOKUMENT, INSBESONDERE IDENTIFIKATIONSDOKUMENT**
BOOK-TYPE DOCUMENT, PARTICULARLY IDENTIFICATION DOCUMENT
DOCUMENT DE TYPE LIVRE, EN PARTICULIER UN DOCUMENT D'IDENTIFICATION

(30) Priorität: 03.03.2005 DE 102005010364
(43) Veröffentlichungstag der Anmeldung: 09.01.2008
(73) Patentinhaber: Bundesdruckerei GmbH, 10969 Berlin (DE)
(72) Erfinder: MÜLLER, Carsten, 14979 Kleinbeeren (DE); LORTZ, Michael, 13465 Berlin (DE)
(74) Vertreter: Maser, Jochen
(86) Internationale Anmeldenummer: PCT/EP2006/001766
(87) Internationale Veröffentlichungsnummer: WO 2006/092254

(56) Entgegenhaltungen:
- EP-A- 1 008 459
- EP-A- 1 564 022
- WO-A-98/19870
- WO-A-2004/011272
- US-A- 5 897 144
- PATENT ABSTRACTS OF JAPAN Bd. 2003, Nr. 12, 5. Dezember 2003 (2003-12-05) & JP 2003 226080 A (PRINTING BUREAU MINISTRY OF FINANCE), 12. August 2003 (2003-08-12)

## Beschreibung

Die Erfindung betrifft ein buchartiges Dokument, insbesondere Identifikationsdokument.

Aus der WO 2004/011272 A1 geht ein buchartiges Wertdokument, wie beispielsweise ein Reisepass, hervor, welches einen Umschlag und eine Anzahl von Datenseiten aufweist, die miteinander und mit dem Umschlag mittels einer Naht verbunden sind. Dieses buchartige Dokument weist einen Träger auf, der aus einer Grundfolie und einer die Sicherheitselemente aufweisende Dekorschichtanordnung umfasst. Dieser Träger ist ebenfalls mit einer Naht mit den weiteren Datenseiten eingebunden.

Es besteht ein erhebliches Interesse daran, buchartige Dokumente, insbesondere Identifikationsdokumente, vor Fälschungen zu schützen und die Herstellung von Fälschungen technisch unmöglich oder zumindest unrentabel zu machen.

Die vorgenannte Anordnung weist den Nachteil auf, dass die Verklebung des Trägers zum Bucheinband beziehungsweise zum Vorsatz leicht gelöst werden kann, wodurch die Gefahr einer Manipulation des Datenträgers auf dem Träger erhöht ist.

Der Erfindung liegt deshalb die Aufgabe zugrunde, ein buchartiges Dokument, insbesondere Identifikationsdokument, zu schaffen, bei dem die Fälschungssicherheit erhöht ist.

Diese Aufgabe wird erfindungsgemäß durch ein buchartiges Dokument, insbesondere Identifikationsdokument, gemäß den Merkmalen des Anspruchs 1 gelöst. Weitere vorteilhafte Ausgestaltungen und Weiterbildungen der Erfindung sind in den weiteren abhängigen Ansprüchen angegeben.

Durch die erfindungsgemäße Ausgestaltung des buchartigen Dokumentes, bei dem zwischen dem Träger und den Datenseiten ein Vorsatz vorgesehen ist, wird ein einfaches Komplettieren und Herstellen eines buchartigen Dokumentes geschaffen, in dem die Einheit zwischen dem Träger des Datenspeichers und die zumindest eine Datenseite einem Bucheinband zugeordnet werden. Des Weiteren wird die Manipulation zum Austauschen des Trägers mit dem Datenträger erheblich erschwert. Dem buchartigen Dokument ist von außen nicht anzusehen, dass die Naht auch mit dem Träger des Datenspeichers vernäht ist. Durch das Zusammennähen des Trägers mit zumindest einer Datenseite im Nahtbereich, der bevorzugt im Faltbereich liegt, wird eine zusätzliche Verbindung des Datenträgers auf dem Träger mit der zumindest einen Datenseite geschaffen. Allgemeine Daten als auch Personalisierdaten auf zumindest einer Datenseite sind zumeist redundant in dem Datenträger abgespeichert. Dadurch kann über die Naht zwischen dem Träger und der zumindest einen Datenseite eine Einheit gebildet sein, welche in einen Bucheinband eingebunden ist.

Bevorzugt wird das Vorsatz mit dem Träger verklebt und mit dem Bucheinband verbunden, insbesondere verklebt. Dadurch kann die Fälschungssicherheit erhöht werden.

Nach einer alternativen Ausgestaltung der Erfindung ist vorgesehen, dass ein zur Datenseite weisender Abschnitt des Trägers bedruckt ist. Dadurch wird das Vorsatz ersetzt. Dadurch kann eine einfache Version eines buchartigen Dokumentes ohne Vorsatz ausgebildet sein, welches das Sicherheitsmerkmal umfasst. Der Träger wird unmittelbar mit dem Bucheinband oder Buchumschlag verbunden, wie beispielsweise durch Verleimen.

Nach einer alternativen Ausgestaltung der Erfindung ist vorgesehen, dass der Träger als ein Teil eines Bucheinbandes oder Buchumschlages ausgebildet ist. Dadurch kann eine einfache Herstellung durch eine Reduzierung der Arbeitsschritte gegeben sein.

Der Träger ist bevorzugt aus einem thermoplastischem Material, wie beispielsweise PC, einem duroplastischem Material, einem thermoplastischen Elastomer, einem Faservlies oder -gewebe, einem Papiervlies oder -gewebe, einem natürlichen Elastomer, wie beispielsweise Kautschuk, Latex, einem kaschierten Papiermaterial, einem verpressten Vliesmaterial aus Papier, Fasern, aus Papier- oder Faserschnipseln und/oder einem Verbundmaterial aus zumindest einem der vorgenannten Materialien hergestellt. Zusätzlich oder alternativ können auf dem Träger zumindest Teile eines Datenträgers aufgebracht sein. Bevorzugt nimmt der Träger den Datenträger vollständig auf, wobei die einzelnen Komponenten wie IC-Speicherelement, Antenne teilweise auf oder in eine Schicht des Trägers eingebracht sind. In Abhängigkeit der Anforderungen an die Sicherheit können unterschiedliche Materialien oder Kombinationen hiervon eingesetzt werden, die ermöglichen, dass bei einer versuchten Manipulation der Naht sichtbare Anzeichen in der Nahtstelle im Faltbereich vorliegen.

Nach einer weiteren vorteilhaften Ausgestaltung der Erfindung ist vorgesehen, dass der Träger auf einer ein- oder mehrteiligen Buchdeckeneinlage des Bucheinbandes zur Herstellung eines klassischen Reisepasses aufgebracht ist. Dadurch kann der Träger in sehr dünner Weise ausgebildet sein, wobei die Buchdeckeinlage als versteifende Einlage einen Datenträger auf dem Träger schützt.

Nach einer vorteilhaften Weiterbildung der Erfindung zur Ausgestaltung eines Reisepasses ist vorgesehen, dass bei einem auf eine Buchdeckeneinlage aufgebrachten Träger die Datenseiten, der Träger und die Buchdeckeneinlage, insbesondere im Faltbereich, durch eine Naht miteinander verbunden sind. Dadurch kann eine weitere Erhöhung zur Fälschungssicherheit gegeben sein.

Nach einer weiteren vorteilhaften Ausgestaltung der Erfindung ist vorgesehen, dass entlang des Nahtbereiches abschnittsweise eine unterschiedliche Anzahl von Schichten durch eine oder mehrere Nähte miteinander vernäht sind. Beispielsweise kann ein erster Abschnitt der Naht die Dätenseiten und/oder eine Personalisierdatenseite miteinander verbinden. Ein sich daran anschließender Abschnitt der Naht verbindet die Datenseiten und/oder die Personalisierdatenseite und den Träger des Datenträgers. Bei einem Reisepass kann zusätzlich ein weiterer Abschnitt die Datenseite mit beispielsweise einem Buchdeckeneinband verbinden, wobei in diesem Bereich der Träger sich nicht oder gerade in den Nahtbereich erstreckt. Ein weiterer Abschnitt kann die Datenseiten, den Träger und den Buchdeckeneinband umfassen. Des Weiteren kann ein Abschnitt vorgesehen sein, bei dem die Naht sich entlang der Buchdeckeneinlage und den Träger erstreckt. Die Verbindung der Schichten mit einer Naht beziehungsweise deren Länge als auch deren aufeinander folgenden Abschnitte sind wahlweise möglich und stehen auch in Abhängigkeit des Aufbaus des Bucheinbandes.

Nach einer weiteren vorteilhaften Ausgestaltung der Erfindung ist vorgesehen, dass die im Nahtbereich vorgesehene Naht durchgehend oder abschnittsweise mit unterschiedlicher Fadenstärke, Fadenfarbe, Fadenart, Stichbreite und/oder Nahtmuster vernäht ist. Dadurch können weitere Sicherheitsmerkmale eingebracht werden, die beim Aufklappen des buchartigen Dokumentes kontrollierbar sind. Zusätzlich wird durch die Verschiedenheit und Ausgestaltung der Naht durch unterschiedliche Parameter wie Fadenstärke, Fadenfarbe, Fadenart, Stichbreite oder Nahtmuster die Fälschungssicherheit erhöht.

Das buchartige Dokument weist bevorzugt einen Träger mit einem Datenträger auf, der als Transponder ausgebildet ist. Durch derartige Transponder können beispielsweise für buchartige Dokumente eine Diebstahlsicherung geschaffen werden, sofern diese unerlaubt aus einem überwachten Bereich herausgeführt werden. Zusätzlich können diese Transpondereinheiten redundante in dem buchartigen Dokument auf den Datenseiten enthaltenen Daten enthalten oder darüber hinaus abfragbare Daten umfassen, die zur Prüfung der Echtheit des Dokumentes zur Überwachung und/oder zur Identifikation erforderlich sind.

Die Erfindung sowie weitere vorteilhafte Ausführungsformen und Weiterbildungen derselben werden im Folgenden anhand den in den Zeichnungen dargestellten Beispielen näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine perspektivische Darstellung eines erfindungs- gemäßen buchartigen Identifikationsdokumentes,
- Figur 2: eine schematische Schnittdarstellung des Dokumen- tes gemäß Figur 1 und
- Figur 3: eine schematische Schnittdarstellung eines bucharti- gen Dokumentes.

In Figur 1 ist ein buchartiges Dokument 11 dargestellt. Bei diesem Dokument handelt es sich beispielsweise um ein Identifikationsdokument wie einen Reisepass oder einen Personalausweis. Das Dokument 11 umfasst einen Bucheinband 12. Auf einer Innenseite des Bucheinbandes 12 ist ein Vorsatz 14 vorgesehen, der an dem Bucheinband 12 befestigt ist. Über eine gemeinsame Naht 16 sind ein Einlageblatt 17 und Datenseiten 18 mit einem Vorsatz 14 verbunden. Die Datenseiten 18 sind beispielsweise Innenseiten des buchartigen Dokumentes 11 und dienen der Aufnahme von Visa oder Stempeln. Das Einlageblatt 17 ist als Personalisierdatenseite ausgebildet. Eine Personalisierdatenvorderseite kann beispielsweise gemäß ICAO-Standard ausgebildet sein und umfasst ein Foto 20 des Dokumenteninhabers, eine OCR-maschinenlesbare ICAO-Zeile 24 und weitere Personalisierdaten 22.

Bei der Verwendung des buchartigen Dokumentes 11 als Führerschein oder Zugangsberechtigung oder als weitere Personaldokumente können auch nur eine oder mehrere Datenseiten 18 oder ein oder mehrere Einlageblätter 17 in einem Bucheinband 12 vorgesehen sein, wie in Figur 3 näher dargestellt ist.

In Figur 2 ist eine schematische Schnittdarstellung des buchartigen Dokumentes 11 gemäß Figur 1 dargestellt. Der In Figur 2 dargestellte Aufbau des Bucheinbandes 12 ist nur beispielhaft. Der Bucheinband 12 umfasst eine Buchdeckeneinlage 19, weiche unmittelbar auf einem Buchdeckeneinband 21 aufgebracht ist. Die Buchdeckeneinlage 19 ist dreiteilig ausgebildet und weist eine Verstärkung für eine Vorderseite und eine Rückseite des Bucheinbandes 12 sowie eine Versteifung für einen Nahtbereich 23 auf, der im Ausführungsbeispiel auch den Faltbereich darstellt. Alternativ kann auch vorgesehen sein, dass die Buchdeckeneinlage 19 einstückig ausgebildet ist oder zweigeteilt ist, wobei eine Stoßkante in oder nahe dem Nahtbereich 23 vorgesehen ist. Auf der Buchdeckeneinlage 19 ist ein Träger 26 mit einem nicht näher dargestellten Datenträger vorgesehen. Der Träger 26 ist durch eine weitere Buchdeckeneinlage 21 geschützt. Diese Buchdeckeneinlage 21 ist wahlweise anbringbar und kann ein- oder mehrteilig ausgebildet sein.

Die Naht 16 verbindet die Datenseiten 18, das Einlageblatt 17, den Vorsatz 14, die Buchdeckeneinlage 21 und den Träger 26. Diese durch eine Naht 16 miteinander verbundenen Komponenten werden auf die Buchdeckeneinlage 19 aufgelegt und können durch eine Verklebung miteinander verbunden werden. Im Anschluss daran wird der Buchdeckeneinband 28 im Randbereich umgeschlagen, so dass dieser Randbereich zwischen dem Vorsatz 14 und der Buchdeckeneinlage 19 aufgenommen und fixiert ist.

Nach einer alternativen Ausgestaltung ist ein zu den Datenseiten 18 weisender Abschnitt des Trägers 26 bedruckt, welcher von dem Randbereich des Buchdeckeneinbandes 28 nicht überdeckt wird. Dadurch kann auf den Einsatz eines Vorsatzes 14 verzichtet werden. Nach einer weiteren alternativen und nicht dargestellten Ausführungsform ist ermöglicht, dass die Naht 16 einen Träger 26 mit zumindest einer Datenseite 18 oder mit der Buchdeckeneinlage 19 oder beiden verbindet. Die zusätzliche oder alternative Anordnung des Vorsatzes 14 und/oder der Buchdeckeneinlage 21 und/oder einer weiteren Schicht oder Lage ist in Abhängigkeit der Anordnungen möglich.

Im Ausführungsbeispiel gemäß Figur 2 weist der Träger 26 ein Format auf, welches der Buchdeckeneinlage 19 des Dokumentes 11 entspricht. Hierbei können ID-1-, ID-2-Formate usw. vorgesehen sein. Alternativ kann vorgesehen sein, dass der Träger 26 sich zumindest teilweise auf einer Vorderseite und/oder zumindest teilweise einer Rückseite des Dokumentes 11 erstreckt und zumindest abschnittsweise in dem Nahtbereich 23 vorgesehen ist. Die Größe des Trägers 26 ist variabel und weist zumindest eine flächige Erstreckung zur Aufnahme des Datenspeichers auf. Die Anzahl der Schichten auf der Vorder- und Rückseite können somit unterschiedlich sein.

Der Träger 26 ist bevorzugt aus einem thermoplastischen Elastomer ausgebildet. Bevorzugt ist der Träger 26 als dünne Folie zur Aufnahme des Datenträgers ausgebildet. Alternativ kann vorgesehen sein, dass der Träger aus einem Faservlies, Papiervlies, kaschiertem und/oder verpressten Papier und/oder Vliesmaterialien, Verbundmaterialen aus Vliesstoffen und/oder thermoplastischen Elastomer ausgebildet ist.

Nach einer weiteren alternativen Ausgestaltung ist vorgesehen, dass der Träger 26 und die Büchdeckeneinlage 19 in einer Materialschicht kombiniert sind und die Naht 16 sich zumindest abschnittsweise entlang des Nahtbereiches 23 durch diese Schicht erstreckt.

Nach einer weiteren alternativen Ausgestaltung kann vorgesehen sein, dass bei einem Dokument 11, welches ein Bucheinband 12 mit einer Buchdeckeneinlage 19 umfasst, eine Naht 16 vorgesehen ist, welche ' abschnittsweise den Träger 26 mit der Buchdeckeneinlage 19 verbindet und die Datenseiten 18 und gegebenenfalls die Personalisierseite 17 mit dem Träger 26 verbindet.

Der sich in den Nahtbereich 23, insbesondere Faltbereich, erstreckende Träger 26 kann entlang der Naht 16 durchgehend ausgebildet sein. Ebenfalls kann ein in den Nahtbereich 23 sich erstreckender Randbereich ausgebildet sein, der einen zick-zack-förmigen oder rechteckförmigen oder sägezahnförmigen Verlauf umfasst, so dass der Träger 26 nur abschnittsweise über den Randbereich zur zumindest einen Datenseite 18 mittels der Naht 16 befestigt ist.

In Figur 3 ist ein buchartiges Dokument 11 dargestellt. Ein solches buchartiges Dokument 11 wird beispielsweise derart hergestellt, dass das Vorsatz 14 mit dem Träger 26 verklebt wird. Dieser Verbund wird zusammen mit den Datenseiten 18, die den Buchinhalt bilden, vernäht. Sofern ein Einlageblatt oder Datenseiten mit Personalisierdaten vorgesehen ist, wird der aus mehreren Datenseiten 18 bestehende Buchinhalt, das Einlegeblatt 17 und der Verbund aus Vorsatz 14 und Träger 26 miteinander vernäht. Im Anschluss daran wird dieser Verbund über den Träger 26 mit dem Bucheinband 12 verleimt.

Sofern der Träger 26 bedruckt ist, kann auf das Vorsatz 14 verzichtet werden. Dadurch wird eine vereinfachte Herstellung des buchartigen Dokumentes 11 ermöglicht, wobei das Sicherheitsmerkmal durch ein zusätzliches Vernähen der Datenseiten 18 und gegebenenfalls dem Einlageblatt 17 mit dem Träger 26 erhalten bleibt.

Der Träger 26 kann sich zumindest abschnittsweise bis in den Nahtbereich 23 erstrecken. Der Träger 26 kann aus einem Fasermaterial, einem Papiermaterial, einem kaschierten oder gepressten Material oder dergleichen ausgebildet sein, wobei dieses Material eine zusammenhängende Konsistenz während der Herstellung des Trägers 26 in der Form erhalten kann, dass beispielsweise mehrere Papierschnipsel oder geschöpftes Papier zusammen mit einem Transponder zu einer Einheit beziehungsweise einem Verbundmaterial verbunden werden.

Die vorgenannten zum Reisepass gemäß den Figuren 1 und 2 beschriebenen Ausführungsvarianten und-Alternativen, insbesondere zur Ausgestaltung der zumindest einen Naht, können auch auf ein buchartiges Dokument 11 gemäß der Figur 3 übertragen werden.

Die vorstehenden beschriebenen Merkmale sind jeweils für sich erfindungswesentlich und können beliebig miteinander kombinierbar sein.

## Patentansprüche

1. Buchartiges Dokument, insbesondere Identifikationsdokument, mit einem Buchumschlag oder einem Bucheinband (12), mit einem Träger (26), der zumindest Komponenten eines Datenträgers aufnimmt, mit mehreren Datenseiten (18), welche mit einer Naht (16) verbunden sind, wobei die Datenseiten (18) mit einem Buchumschlag oder einem Bucheinband (12) verbunden sind, wobei der Träger (26) sich zumindest abschnittsweise bis in einen Nahtbereich (23) der Naht (16) erstreckt und zumindest abschnittsweise durch die Naht (16) oder zumindest einer weiteren Naht mit zumindest einer Datenseite (18) verbunden ist, **dadurch gekennzeichnet, dass** zwischen dem Träger (26) und der zumindest einen Datenseite (18) ein Vorsatz (14) vorgesehen ist.

2. Buchartiges Dokument nach Anspruch 1, **dadurch gekennzeichnet, dass** das Vorsatz (14) mit dem Trager (26) verklebt ist.

3. Buchartiges Dokument nach Anspruch 1, **dadurch gekennzeichnet, dass** ein zur zumindest einen Datenseite (18) weisender Abschnitt des Trägers (26) bedruckt ist.

4. Buchartiges Dokument nach einem der Ansprüche 1 bis 3, **dadurch gekennzeichnet, dass** der Träger (26) als Teil eines Bucheinbandes oder Buchumschlags (12) ausgebildet ist.

5. Buchartiges Dokument nach einem der vorhergehenden Ansprüche, **dadurch gekennzeichnet, dass** der Träger (26) aus einem thermoplastischen, duroplastischen Material, thermoplastischen Elastomer, einem Faservlies oder -gewebe, einem Papiervlies oder -gewebe, einem natürlichen Elastomer oder aus einem Verbundmaterial aus zumindest einem der vorstehenden Materialien hergestellt ist.

6. Buchartiges Dokument nach einem der vorhergehenden Ansprüche, **dadurch gekennzeichnet, dass** der Träger (26) auf einer ein- oder mehrteiligen Buchdeckeneinlage (19, 21) angeordnet ist.

7. Buchartiges Dokument nach einem der vorhergehenden Ansprüche, dadurch gekenntzeichnet, dass der Träger (26) ein der Buchdeckeneinlage (19, 21) oder dem Buchumschlag oder Bucheinband (12) entsprechendes Format aufweist.

8. Buchartiges Dokument nach Anspruch 6, **dadurch gekennzeichnet, dass** der Träger (26) und die zumindest eine im Nahtbereich (23) sich erstreckende Buchdeckeneinlage (19, 21) mit der zumindest einen Naht (16) verbunden sind.

9. Buchartiges Dokument nach einem der vorhergehenden Ansprüche, **dadurch gekennzeichnet, dass** entlang des Nahtbereiches (23) die zumindest eine Naht (16) abschnittsweise mit einer unterschiedlichen Anzahl von Schichten (18, 19, 21, 26) vernäht ist.

10. Buchartiges Dokument nach einem der vorhergehenden Ansprüche, **dadurch gekennzeichnet, dass** die im Nahtbereich (23) vorgesehene Naht (16) durchgehend oder abschnittsweise ausgebildet ist, wobei die Naht (16) unterschiedliche Fadenstärken, Fadenfarben, Fadenarten, Stichbreiten oder Nahtmuster aufweist.

11. Buchartiges Dokument nach einem der vorhergehenden Ansprüche, **dadurch gekennzeichnet, dass** der Datenträger als Transponder ausgebildet ist.

## Claims

1. A book-type document, in particular an identification document, having a book cover or a book binding (12), having a carrier (26) which accomodates at least components of a data storage medium, having a plurality of data pages (18) which are joined by a seam (16), the data pages (18) being joined to a book cover or a book binding (12), at least some sections of the carrier (26) extend into a seam area (23) of the seam (16), and is joined, at least in some sections, by the seam (16) or at least one further seam to at least one data page (18), **characterized in that** an end paper (14) is provided between the carrier (26) and the at least one data page (18).

2. The book-type document as claimed in claim 1, **characterized in that** the end paper (14) is adhesively bonded to the carrier (26).

3. The book-type document as claimed in claim 1, **characterized in that** a section of the carrier (26) pointing toward the least one data page (18) is printed.

4. The book-type document as claimed in one of claims 1 to 3, **characterized in that** the carrier (26) is formed as part of a book binding or book cover (12).

5. The book-type document as claimed in one of the preceding claims, **characterized in that** the carrier (26) is produced from a thermoplastic, thermosetting material, thermoplastic elastomer, a fibrous nonwoven or fabric, a paper nonwoven or fabric, a natural elastomer or a composite material of at least one of the aforementioned materials.

6. The book-type document as claimed in one of the preceding claims, **characterized in that** the carrier (26) is arranged on a single-piece or multi-part book cover insert (19, 21).

7. The book-type document as claimed in one of the preceding claims, **characterized in that** the carrier (26) has a format corresponding to the book cover insert (19, 21) or the book cover or book binding (12).

8. The book-type document as claimed in claim 6, **characterized in that** the carrier (26) and the at least one book cover insert (19, 21) extending in a seam area (23) are joined to the at least one seam (16).

9. The book-type document as claimed in one of the preceding claims, **characterized in that**, along the seam area (23), some sections of the at least one seam (16) are sewn with a different number of layers (18, 19, 21, 26).

10. The book-type document as claimed in one of the preceding claims, **characterized in that** the seam (16) provided in a seam area (23) is formed continuously or in sections, the seam (16) having different thread thicknesses, thread colors, thread types, stitch widths or seam patterns.

11. The book-type document as claimed in one of the preceding claims, **characterized in that** the data storage medium is formed as a transponder.

## Revendications

1. Document de type livret, notamment document d'identification, avec une couverture ou une reliure (12), avec un support (26) qui reçoit au moins des composants d'un support de données, avec plusieurs pages de données (18) qui sont liées au moyen d'une couture, les pages de données (18) étant liées avec une couverture ou une reliure (12), le support (26) s'étendant, au moins par sections, jusqu'à une zone de couture (23) de la couture (16) et étant lié, au moins par sections, par la couture (16) ou au moins par une autre couture avec au moins une page de données (18), **caractérisé en ce qu'**une page de garde (14) est prévue entre le support (26) et ladite au moins une page de données (18).

2. Document de type livret selon la revendication 1, **caractérisé en ce que** la page de garde (14) est liée au support (26) par collage.

3. Document de type livret selon la revendication 1, **caractérisé en ce qu'**une partie du support (26) orientée vers la dite au moins une page de données (18) est imprimée.

4. Document de type livret selon l'une des revendications 1 à 3, **caractérisé en ce que** le
support (26) est réalisé en tant que partie d'une reliure ou couverture (12).

5. Document de type livret selon l'une des revendications précédentes, **caractérisé en ce que** le support (26) est fabriqué en un matériau thermoplastique, thermodurcissable, un élastomère thermoplastique, en un voile ou un tissu de fibres ou en un voile ou un tissu de papier, en un élastomère naturel ou en un matériau composite constitué d'au moins un des matériaux précédents.

6. Document de type livret selon l'une des revendications précédentes, **caractérisé en ce que** le support (26) est disposé sur une couche intermédiaire de couverture (19, 21) constituée en une ou plusieurs pièces.

7. Document de type livret selon l'une des revendications précédentes, **caractérisé en ce que** le support (26) présente un format correspondant à la couche intermédiaire de couverture (19, 21) ou à la couverture ou reliure (12).

8. Document de type livret selon la revendication 6, **caractérisé en ce que** le support (26) et ladite au moins une couche intermédiaire de couverture (19, 21) s'étendant dans la zone de couture (23) sont liés ensemble au moyen de la dite au moins une couture (16).

9. Document de type livret selon l'une des revendications précédentes, **caractérisé en ce que**, le long de la zone de couture (23), ladite au moins une couture (16) est réalisée de manière à maintenir ensemble, par sections, un nombre différent de couches (18, 19, 21, 26).

10. Document de type livret selon l'une des revendications précédentes, **caractérisé en ce que** la couture (16) prévue dans la zone de couture (23) est réalisée en continu ou par sections, la couture (16) présentant des épaisseurs de fils, des couleurs de fils, des types de fils, des largeurs de point ou des points de couture différents.

11. Document de type livret selon l'une des revendications précédentes, **caractérisé en ce que** le support de données est réalisé sous forme de transpondeur.
